# EUROPÄISCHE PATENTSCHRIFT

(11) **EP 0 816 197 B1**
(45) Veröffentlichungstag und Bekanntmachung des Hinweises auf die Patenterteilung: **31.07.2002**
(21) Anmeldenummer: 97109812.4
(22) Anmeldetag: 17.06.1997
(51) Int. Cl.: B61D 5/06, B61D 15/06

(54) **Behälterschutzeinrichtung für Schienenfahrzeuge, insbesondere für Kessel- oder geschlossene Schüttgutwagen**
Protective gear for vessels of railroad cars, especially for tank cars or closed bulk freight wagons
Dispositif protecteur pour véhicules sur rails, notamment pour wagons-citernes ou wagons fermés pour le transport des matières en vrac

(30) Priorität: 02.07.1996 DE 19626496
(43) Veröffentlichungstag der Anmeldung: 07.01.1998
(73) Patentinhaber: ALSTOM LHB GmbH, 38239 Salzgitter (DE)
(72) Erfinder: Beier, Günter, 38259 Salzgitter (DE); Rudolph, Rüdiger, 38640 Goslar (DE); Winzkowsky, Bernd, 38259 Salzgitter (DE)

(56) Entgegenhaltungen:
- DE-A1- 3 918 574
- US-A- 2 229 082
- US-A- 3 994 239
- US-A- 4 466 356
- US-A- 4 497 259

## Beschreibung

Die Erfindung betrifft eine Behälterschutzeinrichtung für Schienenfahrzeuge, insbesondere für Kessel- oder geschlossene Schüttgutwagen nach dem Oberbegriff des Anspruchs 1.

Herkömmliche Gefahrengutkesselwagen sind in der Regel so ausgeführt, daß zwischen Pufferbohle und dem Kesselboden mindestens ein Abstand von 300 mm eingehalten wird.

Bei einem Unfall, z B. bei Kollision mit einem anderen Schienenfahrzeuge und Überpfufferung kann es im vorderen Bereich des Kessels, meist im Bereich des Kesselbodens, zum aufreißen des Kessels kommen.

Für den Transport von besonders gefährlichen Gütern ist bekannt, den Sicherheitsabstand zwischen Pufferbohle und Kesselboden zu vergrößern oder einen zusätzlichen Kletterschutz bzw. ein Rammprofil auf der Pufferbohle als Behälterschutzeinrichtung anzuordnen.

Eine derartige Behälterschutzeinrichtung ist z. B. aus der DE-U-87 05 085 oder der DE 37 07 720 A1 bekannt. An den vorderen und hinteren Stirnseiten des Untergestells sind in Ergänzung der sich über die gesamte Länge des Untergestells erstrekkende Sattelseitenbleche vertikale Metallplatten als Rammbohlen befestigt. Die Höhe und Breite soll mindestens dem Durchmesser eines Puffertellers entsprechen. Vorzugsweise soll die Höhe und Breite etwa dem 1,1 bis 1,5fachen des Durchmessers der Puffer entsprechen. Zum Verhindern des Aufkletterns ist an den Rammbohlen zwar eine Nase angeordnet, die ein Aufklettern aber nur bei kleinen Unfällen verhindern kann. Ein über der Rammbohle ansetzender Stoß würde den Kessel direkt erreichen und könnte diesen beschädigen.

Aus der US-A-4,466,356 ist eine Behälterschutzeinrichtung bekannt, die stirnseitig als Kopfschild ausgebildet dem Behälterboden in Längsrichtung beabstandet vorgesetzt ist. Dieser Kopfschild soll die Fläche des Behälterbodens zumindest teilweise abdecken und ist in Ausführungsbeispielen quasi als doppelter Boden an der Stirnseite des Behälters befestigt. Zur Befestigung der Behälterschutzeinrichtung sowohl am Untergestell als auch am Behälter werden weitgehend starre Befestigungstechniken vorgeschlagen, im wesentlichen mittels Schweissverfahren oder durch mechanische Befestigungen. Geringe Verschiebungen des Behälters infolge von Auflaufstößen führen bei starren Befestigungen umgehend zu gefährlichen Zugspannungen am Behälter. Um Auflaufstöße besser mit geringeren Schäden abfangen zu können, sind vermehrt Behälterwagen im Einsatz, deren Behälter begrenzt längsverschiebbar auf dem Untergestell gelagert sind. Für diese Bauarten ist eine starre Befestigung der Behälterschutzeinrichtung am Behälter und am Untergestell völlig ungeeignet.

Der Erfindung liegt die Aufgabe zugrunde, eine Behälterschutzeinrichtung der gattungsgemäßen Art derart zu verbessern, dass bei stirnseitigem Einleiten hoher Kräfte in einen Kessel- oder geschlossenen Schüttgutwagen der Behälter vor hohen Zugspannungen, die zum Versagen der Konstruktion führen können, besser geschützt ist und das auch eine Nachrüstung bei vorhandenen Behälterwagen mit geringem zusätzlichen Aufwand wirtschaftlich möglich ist.

Diese Aufgabe wird durch die im Anspruch 1 gekennzeichnete Behälterschutzeinrichtung gelöst.

Zweckmäßige Weiterbildungen sind in den Unteransprüchen 2 bis 8 angegeben.

Die Erfindung ist nachfolgend anhand zweier Ausführungsbeispiele mit Bezug auf die Zeichnung näher erläutert. Es zeigen
- Fig. 1: einen Kesselwagen mit Endsättel und Behälterschutzeinrichtung in Seitenansicht im Teilschnitt,
- Fig. 2: ein Kesselwagen mit Mittensattel und Behälterschutzeinrichtung in Seitenansicht im Teilschnitt und
- Fig. 3: die Behälterschutzeinrichtung gemäß Fig. 2 in Vorderansicht.

Ein in Fig. 1 dargestellter schienengebundener Behälterwagen weist einen Behälter 1 auf, der auf einem Untergestell 2 mittels Quersattel 3 und Sattelseitenbleche 4 gehalten ist. Am Kopfstück 5 des Untergestelles 2 ist die Zug- und Stoßeinrichtung angeordnet, die im Regelfall aus zwei Puffern 6a und einem Zughaken 6b mit Schraubenkupplung besteht. An den Stirnseiten des Behälterwagens ist vor dem Behälter 1 je eine Behälterschutzeinrichtung 7 angeordnet. Die Behälterschutzeinrichtung 7 ist am unteren Ende am Untergestell 2 befestigt und überragt den Behälter 1 nach oben über den Behälteräquator, d. h. über die horizontale Längsmittelebene des Behälters 1 hinaus und ist mit diesem verbunden. Zweckmäßig ist eine Befestigung 8 im oberen Bereich des Behälterbodens 9 nahe dem Scheitelpunkt des Behälters 1 angeordnet.

Die Behälterschutzeinrichtung 7 deckt großflächig die wesentliche Fläche des stirnseitigen Behälterbodens 9 ab.

Abgewinkelte Seitenteile 10 der Behälterschutzeinrichtung 7 dienen als seitliche Abweiser dem Flankenschutz.

Die Behälterschutzeinrichtung 7 weist eine senkrechte zum Behälterboden 9 ausgestellte Sicke 11 auf, in die eine stirnseitige Leiter 12 eingelassen bzw. angeordnet und befestigt ist.

Die Behälterschutzeinrichtung 7 ist nach einer bevorzugten Ausführungsform mittels unterer Gelenklager 13 am Untergestell 2 und mittels oberer Gelenklager 14 am Behälter 1 befestigt und eignet sich in dieses Ausführung auch für längsverschieblich auf dem Untergestell 2 gelagerte Behälter 1.

Bei großflächiger Anbindung der Behälterschutzeinrichtung 7 am Untergestell 2 und am Behälter 1 oder bei Anbindung über jeweils zwei mit horizontalem Abstand angeordnete obere und untere Gelenklager 13, 14 eignet sich die Anbindung auch als Verdrehsicherung des Behälters 1 gegenüber dem Untergestell 2, insbesonders für längsverschieblich auf dem Untergestell gelagerte Behälter 1 mit Mittensattel 15 gemäß dem zweiten Ausführungsbeispiel nach Fig. 3.

Bei einer Überpufferung, bei der das Kopfstück 5 nach unten weggedrückt wird, wirkt die Behälterschutzeinrichtung 7 als Zuganker und leitet die auftretenden Reaktionskräfte als Druckspannung und nicht als gefährliche Zugspannung in den Behälter 1 bzw. den Behälterboden 9. Der Behälter 1 wird somit zusammengedrückt und ein Aufreißen vermieden. Eine Behälterkonstruktion versagt im allgemeinen eher bei Zugspannungen als unter Druckspannung. Bei einem stirnseitigen Auflaufen eines Wagens auf die Behälterschutzeinrichtung 7 stellt sich der gleiche Effekt ein. Bei Beaufschlagung und Verformung der Behälterschutzeinrichtung 7, die zu ihrer Verkürzung führt, wird zunächst die kinetische Energie durch Verformung der Behälterschutzeinrichtung 7 aufgenommen und abgebaut. Die verbliebene Energie wird vorwiegend in Form von Druckenergie, die zu ungefährlicheren Druckspannungen führt, in den Behälter 1 eingeleitet.

Zusätzlich zur Behälterschutzeinrichtung 7 kann zur Erhöhung der Sicherheit vor diese zusätzlich eine Rammbohle mit Aufkletterschutz der im Stand der Technik beschriebenen Art angeordnet werden.

Für Behälterwagen mit Mittensattel 15 gemäß dem zweiten Ausführungsbeispiel nach Fig. 2 und 3 ist durch die Befestigung 8 über die Behälterschutzeinrichtung 7 eine sicherer Verbindung zwischen Untergestell 2 und Behälter 1 auch für den Anhebefall gegeben. Die dabei auftretenden Zugspannungen an der oberen Befestigung 8 und damit am Behältermantel sind unkritisch, da diese unterhalb der zulässigen Belastung liegen.

Um unzulässige Zug- und Druckkräfte auf den Behälter 1 zu vermeiden, kann die Befestigung 8 mindestens ab einer Krafteinleitung bestimmter Höhe, die unterhalb der notwendigen Kraft zur unzulässigen Beschädigung des Behälters 1 liegt, vertikal nachgiebig ausgebildet sein.

Die Behälterschutzeinrichtung 6 kann zur besseren Energieabsorption hoch energieabsorbierend ausgebildet sein, z. B. als Sickenfläche oder in Sandwichausbildung.

### Bezugsziffem

- 1: Behälter
- 2: Untergestell
- 3: Quersattel
- 4: Sattelseitenblech
- 5: Kopfstück
- 6a: Puffer
- 6b: Zughaken mit Schraubenkupplung
- 7: Behälterschutzeinrichtung
- 8: Befestigung
- 9: Behälterboden
- 10: Seitenteil
- 11: Sicke
- 12: Leiter
- 13: unteres Gelenklager
- 14: oberes Gelenklager
- 15: Mittensattel

## Patentansprüche

1. Behälterschutzeinrichtung (7) für schienengebundene Behälterwagen, insbesondere für Kessel- oder geschlossene Schüttgutwagen, die stirnseitig an beiden Enden vor dem Behälter (1) am Untergestell (2) befestigt ist und die den Behälteräquator nach oben überragt und oberhalb des Behälteräquators über eine Befestigung (8) am Behälter (1) befestigt ist, **dadurch gekennzeichnet, dass** die Befestigung der Behälterschutzeinrichtung (7) sowohl am Untergestell (2) als auch am Behälter (1) gelenkig ausgebildet ist.

2. Behälterschutzeinrichtung nach Anspruch 1, **gekennzeichnet durch** eine großflächige Ausbildung, die die wesentliche Fläche des strirnseitigen Behälterbodens (9) abdeckt.

3. Behälterschutzeinrichtung nach Anspruch 1 oder 2, **gekennzeichnet durch** eine großflächige Anbindung der Behälterschutzeinrichtung (7) am Untergestell (2) und am Behälter (1) über jeweils zwei, mit horizontalem Abstand angeordnete, untere und obere Gelenkloger (13, 14).

4. Behälterschutzeinrichtung nach einem der Ansprüche 1 bis 3, **dadurch gekennzeichnet, dass** die obere Befestigung (8) am oberen Bereich des Behälterbodens (9) nahe dem Scheitelpunkt des Behälters (2) angeordnet ist.

5. Behälterschutzeinrichtung nach einem der Ansprüche 1 bis 4, **dadurch gekennzeichnet, dass** die Befestigung (8) mindestens ab einer Krafteinleitung bestimmter Höhe, die unterhalb der notwendigen Kraft zur unzulässigen Beschädigung des Behälters (1) liegt, vertikal nachgiebig ausgebildet ist.

6. Behälterschutzeinrichtung nach einem der Ansprüche 1 bis 5, **gekennzeichnet durch** seitlich um den Behälterboden (9) geführte, weitgehend senkrechte Seitenteile (10) der Behälterschutzeinrichtung (7).

7. Behälterschutzeinrichtung nach einem der Ansprüche 1 bis 6, **gekennzeichnet durch** eine senkrechte Sicke (11), in der eine stirnseitige Leiter (12) angeordnet ist.

8. Behälterschutzeinrichtung nach einem der Ansprüche 1 bis 8, **gekennzeichnet durch** ein hohes Energieabsorptionsvermögen.

## Claims

1. Container protection device (7) for rail container wagons, in particular for tank or closed bulk goods wagons, which is fastened to the underframe (2) in front of the container (1) at both ends and which projects upwards beyond the container equator and is fastened to the container (1) above the container equator by means of a fastening (8), **characterised in that** the fastening of the container protection device (7) is designed to articulate both on the underframe (2) and on the container (1).

2. Container protection device according to claim 1, **characterised by** a design which extends over a large area which covers the essential area of the container bottom (9) at the end.

3. Container protection device according to claim 1 or 2, **characterised by** attachment of the container protection device (7) to the underframe (2) and to the container (1) over a large area by means of in each case two lower and upper articulated mountings (13, 14) arranged with horizontal spacing.

4. Container protection device according to one of claims 1 to 3, **characterised in that** the upper fastening (8) is arranged in the upper area of the container bottom (9) near the vertex of the container (2).

5. Container protection device according to one of claims 1 to 4, **characterised in that** the fastening (8) is designed to yield vertically on application of a force starting at a certain level which lies below the force needed for unacceptable damage to the container (1).

6. Container protection device according to one of claims 1 to 5, **characterised by** largely perpendicular side parts (10) of the container protection device (7), guided at the side around the container bottom (9).

7. Container protection device according to one of claims 1 to 6, **characterised by** a vertical channel (11) in which an end ladder (12) is disposed.

8. Container protection device according to one of claims 1 to 8, **characterised by** a high energy absorption capacity.

## Revendications

1. Dispositif de protection de réservoir (7) pour wagons-réservoirs, en particulier pour wagons-citernes ou wagons fermés pour produits en vrac, dont les deux extrémités sont fixées côté frontal au châssis (2), devant le réservoir (1), qui dépasse du plan équatorial, vers le haut et qui est fixé au réservoir (1) au-dessus dudit plan équatorial grâce à une fixation (8), **caractérisé en ce que** la fixation du dispositif de protection de réservoir (7) est conçue comme une articulation aussi bien au niveau du châssis (2) qu'au niveau du réservoir (1).

2. Dispositif de protection de réservoir selon la revendication 1, **caractérisé par** une configuration à grande surface qui couvre la majeure partie de la surface du fond de réservoir (9) situé côté frontal.

3. Dispositif de protection de réservoir selon la revendication 1 ou 2, **caractérisé par** une liaison à grande surface du dispositif de protection (7) au châssis (2) et au réservoir (1) par l'intermédiaire de deux articulations (13, 14) inférieures et supérieures, respectivement, qui sont espacées horizontalement.

4. Dispositif de protection de réservoir selon l'une des revendications 1 à 3, **caractérisé en ce que** la fixation supérieure (8) est disposée sur la zone supérieure du fond de réservoir (9), près du sommet du réservoir (2).

5. Dispositif de protection de réservoir selon l'une des revendications 1 à 4, **caractérisé en ce que** la fixation (8) est conçue pour être flexible verticalement au moins à partir d'une introduction de force d'une intensité définie qui est inférieure à la force nécessaire pour la dégradation non autorisée du réservoir (1).

6. Dispositif de protection de réservoir selon l'une des revendications 1 à 5, **caractérisé par** des éléments latéraux (10) en grande partie verticaux prévus sur les côtés du fond de réservoir (9).

7. Dispositif de protection de réservoir selon l'une des revendications 1 à 6, **caractérisé par** une moulure verticale (11) dans laquelle est disposée une échelle frontale (12).

8. Dispositif de protection de réservoir selon l'une des revendications 1 à 8, **caractérisé par** une grande capacité d'absorption d'énergie.
